# EUROPÄISCHE PATENTANMELDUNG

(11) **EP 1 814 362 A1**
(43) Veröffentlichungstag der Anmeldung: **01.08.2007**
(21) Anmeldenummer: 06001801.7
(22) Anmeldetag: 30.01.2006
(51) Int. Cl.: H05B 3/46, H05B 3/48, H05B 3/14, F24H 3/04

(54) **Heizelement für eine Heisslufteinrichtung**

(71) Anmelder: Leister Process Technologies, 6060 Sarnen (CH)
(72) Erfinder: Chen, Jie-Wei, 6055 Alpnach Dorf (CH)
(74) Vertreter: Klocke, Peter

(57) **Zusammenfassung**

Die Erfindung betrifft ein Heizelement (1) für eine Heißlufteinrichtung, mit einem in einem Luftstrom (L) angeordneten Heizwiderstand (3, 3'), der mindestens einen Luftkanal (14, 14', 14") für den Luftstrom (L) aufweist, mit einem Heizleiter (4, 4') zum Umwandeln elektrischer Energie in Wärme und mit einem Trägerteil (5, 5') aus temperaturbeständigem Material für den Heizleiter (4, 4'). Der Heizwiderstand (1) ist im Wesentlichen vollständig aus Keramik hergestellt. Das Trägerteil (5, 5') weist ein elektrisch isolierendes Keramikmaterial und der Heizleiter (4, 4') ein elektrisch leitendes Keramikmaterial auf. Die Keramikmaterialien des Trägerteils (5, 5') und des Heizleiters (4, 4') sind stoffschlüssig miteinander verbunden.

## Beschreibung

Die vorliegende Erfindung betrifft ein Heizelement für eine Heißlufteinrichtung, mit einem in einem Luftstrom angeordneten Heizwiderstand, umfassend mindestens einen Heizleiter zum Umwandeln elektrischer Energie in Wärme und ein Trägerteil aus temperaturbeständigem Material für den Heizleiter.

Derartige Heizelemente sind aus Heißlufteinrichtungen bekannt, die als Heißluftgeräte, -module oder -systeme in vielfachen Ausführungsformen, beispielsweise als Lufterhitzer oder Heißluftschweißgeräte, auf dem Markt erhältlich sind. Der Körper eines solchen in einem Luft- oder Gasstrom angeordneten Heizelements besteht üblicherweise aus Keramik oder aus einem anderen geeigneten hitzebeständigen Material und befindet sich in einem Heizrohr, an dessen einem Ende beispielsweise Luft oder Gas eingeblasen wird. Das Heizelement wird beispielsweise über einen zentralen Stift an einer auf der Lufteintrittsseite angeordneten Halterung gehalten. Über diese Halterung erfolgt auch der elektrische Anschluss eines von einem Trägerteil des Körpers aufgenommenen Heizwiderstandes. Auf der Luftaustrittsseite des Heizelements befindet sich in der Regel noch zusätzlich eine Keramikschutzscheibe, die im Wesentlichen Luftkanäle aufweist. Die Schutzscheibe ist beweglich und vom Trägerteil getrennt und sitzt ebenfalls auf der stiftförmigen Halterung. Als Heizleiter für den Heizwiderstand werden üblicherweise spiralförmige Heizdrähte verwendet, die in dem Trägerteil voneinander beabstandet und gegeneinander isoliert festgelegt sind. Die Heizdrähte können dabei in Luftkanälen des Trägerteils, die sich von der Lufteintrittsseite zur Luftaustrittsseite erstrecken, oder am Außenmantel des Trägerteils angeordnet sein. Sie erwärmen die Luft und das Trägerteil beim Anlegen einer elektrischen Spannung.

Aus der DE 198 39 044 A1 ist eine derartige Einrichtung bekannt, bei der die Heizdrähte spiralfömig in Luftkanälen in einem Trägerteil angeordnet sind. Derartige Heizelemente sind nur aufwändig herstellbar und verursachen hohe Stückkosten. Des weiteren kann unsachgemäße Handhabung beispielsweise eine Reduzierung des Luftstromes durch Verengung des Lufteintrittes oder des Luftaustrittes bewirken, was in der Regel eine Zerstörung des Heizelementes durch Durchbrennen des Heizdrahtes zur Folge hat. Aus diesem Grund weisen auf dem Markt erhältliche Heißluftgeräte zusätzliche Sensoren auf, um diese unerwünschte Überhitzung zu verhindern.

Der vorliegenden Erfindung liegt daher die Aufgabe zu Grunde, ein verbessertes Heizelement vorzuschlagen, das eine höhere Funktionssicherheit des Heizwidertandes, insbesondere einen besseren Wärmeübergang vom Heizleiter zur Luft und damit einen besseren Wirkungsgrad aufweist.

Diese Aufgabe wird erfindungsgemäß durch ein Heizelement mit den Merkmalen des Anspruchs 1 gelöst. Weitere vorteilhafte Ausgestaltungen sind den Unteransprüchen zu entnehmen.

Gemäß der Erfindung weist das Trägerteil ein elektrisch isolierendes Keramikmaterial und der Heizleiter ein elektrisch leitendes Keramikmaterial auf, wobei die Keramikmaterialien des Trägerteils und des Heizleiters stoffschlüssig miteinander verbunden sind.

Der Heizwiderstand des erfindungsgemäßen Heizelementes basiert zu 100 Prozent auf Keramik. Durch das neue Baukonzept wird der gesamte Herstellungsprozess vereinfacht, insbesondere die Herstellungskette verkürzt, was eine Senkung der Stückkosten zur Folge hat. Die Erfindung ermöglicht ein neuartiges Heizelement, das die neueste Keramiktechnologie anwendet und in dessen Herstellungsprozess ein "einstückiger" Heizwiderstand entsteht, bei dem der Heizleiter stoffschlüssig, also mit einem guten Wärmeübergang, auf dem Trägerteil angeordnet ist. Durch die damit verbundene effektive, insbesondere schnelle und gleichmäßige Wärmeübertragung der erzeugten Wärme von dem Heizleiter zu dem Trägerteil kann die Wärme großflächig von dem Heizwiderstand auf den Luftstrom übertragen werden. Dies mindert einerseits die Gefahr des Durchbrennens des Heizleiters und begünstigt andererseits noch den erforderlichen Luftstrom, was die mechanische Belastung des Gebläseantriebes minimiert.

Dabei werden für den Heizleiter Keramikmaterialien wie beispielsweise SiC oder MoSi₂-Al₂O₃ verwendet, die nicht nur exzellente Eigenschaften bezüglich der Korrosionsbeständigkeit, Verschleißfestigkeit und Wärmeleitfähigkeit besitzen, sondern vor allem auch eine hohe elektrische Leitfähigkeit aufweisen. Zur Verwendung solcher Keramikmaterialien für einen Heizwiderstand ist ein Einstellen des elektrischen Widerstandswertes der bekannten elektrisch leitfähigen Keramik erforderlich. Dies kann entweder durch Minderung der elektrischen Leitfähigkeit des Keramikmaterials selbst oder durch einen entsprechend ausgewählten Geometriefaktor für den Heizleiter erfolgen. Die Leitfähigkeit der Keramik kann dabei durch Variation ihrer leit- und nicht leitfähigen Stoffanteile beeinflusst werden. Eine Erhöhung des Widerstandswertes für den Stromfluss kann zusätzlich durch eine ausgebildete, effektive Querschnittsverengung des Heizleiters erreicht werden.

Der Heizwiderstand kann nach konventioneller Art mehrere scheibenförmige aneinander anschließende Trägerteile für den Heizleiter aufweisen oder mehrere ineinander angeordnete längliche Trägerteile. Die Trägerteile sind mit ausgebildeten Luftkanälen für den Luftstrom versehen oder bilden diese, entsprechend ihrer Anordnung, zwischen sich. Abhängig von der Anzahl der Trägerteile kann eine mehr oder weniger aufwändige mechanische Befestigungs- und/oder elektrische Verbindungstechnik notwendig sein, die bei nur einem Trägerteil besonders einfach ausgebildet sein kann. Vorteilhafterweise ist das Trägerteil des Heizwidertandes ein Rohr aus einem isolierenden Keramikmaterial, auf das der Heizleiter als leitfähige Keramikschicht auf einer Innen- und/oder Außenseite aufgebracht ist. Das Rohr wirkt dabei als Träger für den Heizleiter und der Rohrinnenraum gleichzeitig als Luftkanal zur Durchleitung des Luftstromes. Die leitfähige Keramikschicht des Heizleiters ist großflächig und mit einer geringen Querschnittsfläche auf das Rohr aufgebracht. Sie ermöglicht durch ihre große Oberfläche und ihre stoffschlüssige Verbindung einen guten Wärmeübergang zu dem Trägerteil und zu dem vorbei geführten Luftstrom. Durch Variation der Schichtdicke der leitfähigen Keramikschicht ist der elektrische Widerstandswert des Heizleiters für den Heizwiderstand einfach bei der Herstellung einstellbar.

Eine bevorzugte Ausführungsform der Erfindung sieht vor, dass eine innere und eine äußere leitfähige Keramikschicht des Rohres eine Stirnseite des Trägerteils an einer Luftaustrittsseite des Heizwiderstandes der Heißlufteinrichtung umgreifen, wobei die Keramikschichten aneinander stoßen und miteinander eine elektrische Verbindung herstellen. So kann auf spezielle Kontaktierungseinrichtungen auf der Luftaustrittsseite an der Stirnseite des Heizwiderstandes verzichtet werden, welche die innere und die äußere leitfähige Keramikschicht elektrisch leitend miteinander verbinden. Durch die einstückige Herstellung des inneren mit dem äußeren Heizleiter reduziert sich der Montageaufwand, was sich positiv auf die Höhe der Stückkosten auswirkt.

Gemäß einer Weiterbildung der Erfindung weist der Heizwiderstand mindestens zwei, koaxial zueinander angeordnete Rohre auf. Durch die Anzahl der Rohre kann der elektrische Weg variiert und damit der elektrische Widerstand beeinflusst werden. So können beispielsweise mehrere Rohre mit dünneren Wandstärken anstatt von zwei Rohren mit dicker Wandstärke eingesetzt werden. Dies ist ein besonderer Vorteil gegenüber Heizelementen mit einem herkömmlichen Aufbau, die grundsätzlich auch mit einer leitfähigen Keramikschicht versehen werden können. Die Rohre bilden zwischen sich koaxial zueinander angeordnete Luftkanäle zur Durchführung des Luftstromes und wirken als Trägerteil für den Heizleiter. Sie weisen, wie vorangehend beschrieben, auf den Innen- und den Außenseiten eine leitfähige Keramikschichten als Heizleiter auf. Die röhrenartigen Luftkanäle besitzen durch ihre großen Querschnittsflächen einen günstigen Strömungswiderstand gegenüber der Luftströmung, so dass die Luft beinahe unbehindert durch das Trägerteil strömen kann. Die Luft streicht an den beheizten Innen- und Außenseiten der Rohre des Heizwiderstandes vorbei, erwärmt sich dabei und führt die Wärme durch die Austrittsöffnung des Heizelementes ab.

Bei einer Ausführung des erfindungsgemäßen Heizelements sind die leitfähigen Keramikschichten einander gegenüber liegender Außen- und Innenseiten der mindestens zwei Rohre des Heizwiderstandes mittels einem Kontaktierelement an der Lufteintrittsseite elektrisch leitend miteinander verbunden. Die Kontaktierelemente sind in die röhrenförmigen Luftkanäle eingebracht und verbinden die einander zugewandten, elektrisch leitenden Keramikschichten elektrisch miteinander. Sie können beispielsweise aus einem Blech als Stanz-Biege-Teil hergestellt und federnd ausgeführt sein. Die Kontaktierung erfolgt dann durch Federkraft, was eine besonders einfache Montage und eine dauerhaft zuverlässige elektrische Verbindung ermöglicht.

Eine weitere bevorzugte Ausbildung der Erfindung sieht vor, dass die innerste und die äußerste elektrisch leitfähige Keramikschicht des Trägerteils auf der Lufteintrittsseite Elektroden zur Versorgung des Heizwiderstandes mit elektrischer Energie aufweist. Zur elektrisch leitenden Verbindung der Elektroden mit den leitfähigen Keramikschichten der Heizleiter sind alle dem Fachmann bekannten Verbindungstechniken einsetzbar.

Bei einem einzelnen Rohr kann der Heizstrom von der inneren Elektrode über den auf der Innenseite des Rohres flächig aufgebrachten Heizleiter zur Luftaustrittsöffnung hin und von dort über die stirnseitige leitfähige Keramikschicht über den auf der Außenseite des Rohres flächig aufgebrachten Heizleiters zu der äußeren Elektrode zurück fließen. Bei beispielsweise zwei koaxial ineinander angeordneten Rohren ist die innere Elektrode an der Innenseite des inneren Rohres und die äußere Elektrode an der Außenseite des äußeren Rohres vorgesehen und kontaktiert den jeweiligen Heizleiter elektrisch, wobei die beiden Röhren durch das vorangehend beschriebene Kontaktierelement seriell stromleitend miteinander verbunden sind. Dementsprechend fließt der Heizstrom über die beiden Innen- und Außenseiten der Rohre des Heizwiderstandes des Heizelementes.

Vorteilhafterweise sind die elektrisch leitfähigen Keramikschichten des Heizleiters des Heizwiderstandes aus elektrisch leitenden und elektrisch isolierenden Substanzen zusammengesetzt und die Leitfähigkeit für den Heizleiter durch den Einmischungsgehalt der isolierenden Substanz eingestellt. Auf diese Weise können bekannte und auf dem Markt verfügbare Keramikmaterialien für den Heizwiderstand verwendet und als Schicht auf das Trägerteil aufgebracht werden. So kann, wenn der Widerstandswert des Heizwiderstandes nicht allein durch dessen Geometriefaktor einstellbar ist, die Leitfähigkeit des Keramikmaterials variiert werden, bis der geeignete Widerstandswert vorliegt.

Abhängig von der Aufbringungsart kann es vorkommen, dass der elektrische Widerstandswert nicht durch Aufbringen einer einzelnen leitfähigen Keramikschicht erreicht wird. Daher sieht eine vorteilhafte Weiterbildung der Erfindung vor, dass die leitfähige Keramikschicht(en) mehrere, mindestens zwei übereinander angeordnete Keramikschichten aufweist.

Gemäß einer weiteren bevorzugten Ausführungsform der Erfindung ist die leitfähige Keramikschicht des Heizleiters des Heizwiderstandes durch ein- oder mehrmaliges Eintauchen des Trägerteils in ein in einer flüssigen Phase vorliegendes Keramikmaterial aufgebracht und die Keramikschicht des Heizleiters durch einen Sinterprozess mit dem Keramikmaterial des Trägerteils des Heizwidertandes stoffschlüssig verbunden.

Dazu wird das elektrisch leitfähige Keramikmaterial für den Heizleiter des Heizwiderstandes in eine flüssige Phase präpariert, in die das Trägerteil aus dem isolierenden Keramikmaterial ein- oder mehrfach eingetaucht wird. Dabei werden die Innenseiten, die Außenseiten und auf die der Luftaustrittsöffnung zugeordneten Stirnseiten des Heizwiderstandes mit leitfähiger Keramik überzogen, die durch einen anschließenden Sinterprozess stoffschlüssig mit dem Trägerteil verbunden wird. Durch die Geschwindigkeit des Eintauchens und des Herausziehens des Trägerteils aus der flüssigen leitfähigen Keramik kann die Dicke der leitfähigen Keramikschicht beeinflusst werden. Im Wesentlichen werden die Schichtdicke und damit der Widerstandswert der leitfähigen Keramikschicht jedoch über die einstellbare Viskosität der in der flüssigen Phase vorliegenden Keramik variiert, die wenn notwendig durch mehrmaliges Eintauchen kumulierbar sind, wobei die Eintauch- und die Austauchgeschwindigkeit konstant sein muss.

Gemäß einer Weiterbildung der Erfindung ist die Wärmeausdehnung des Trägerteils und der Keramikschichten des Heizleiters des Heizwiderstandes beim Erhitzen in etwa identisch. Dazu werden die Keramikmaterialien für das Trägerteil und den Heizleiter so ausgewählt, dass sie einen in etwa identischen Ausdehnungskoeffizienten aufweisen, wodurch eine dauerhafte Haftung innerhalb des gesamten Betriebstemperaturbereiches gewährleistet ist. Zudem wird dadurch einer Rissbildung des Heizleiters entgegen gewirkt und somit eine Änderung des Widerstandswertes weitgehend verhindert. Damit ist eine Zerstörung des Heizelements bei sachgemäßem Gebrauch der Heißlufteinrichtung nahezu ausgeschlossen.

Das erfindungsgemäße Heizelement eignet sich durch seinen röhrenförmigen Aufbau besonders zum Einbau in eine Heißlufteinrichtung, die mit einer internen oder externen Einrichtung zur Erzeugung eines Luftstromes versehen ist. Das Gehäuse mit einer Luftaustrittsöffnung, weist einen zylindrischen Bereich zur Aufnahme des Heizelementes auf, einen daran anschließenden Bereich mit beispielsweise einem Gebläse und daran anschließend ein Griffteil, in dem eine Regeleinheit für das Heizelement und/ oder des Motors zusammen mit einem Motor zum Antrieb des Gebläses angeordnet sind. Entsprechend kann auch Heißlufteinrichtung mit Fremdluft betrieben werden und enthält dann nur noch zusätzlich ein Modul mit Elektronik ohne Motor und Gebläse. Ein derart ausgestaltetes Heißluftgerät zeichnet sich durch ein besonders funktionssicheres und langlebiges Heizelement aus.

Nachfolgend wird die Erfindung anhand eines in der begleitenden Zeichnung dargestellten Ausführungsbeispiels näher erläutert. Es stellen dar:
- Figur 1: eine perspektivische Darstellung eines erfindungsgemäßen Heizelements;
- Figur 2: eine Achsschnittdarstellung eines Rohres des Heizwiderstandes aus Figur 1 ohne elektrische Anschlüsse;
- Figur 3: eine Ausschnittsvergrößerung des Heizleiters aus Figur 2;
- Figur 4: einen alternativen Schichtaufbau des Heizleiters gemäß Figur 3;
- Figur 5: eine Achsschnittdarstellung eines Heizelementes mit zwei koaxial ineinander angeordneten Rohren und mit elektrischer Kontaktierung; und
- Figur 6: eine perspektivische Darstellung eines Heißluftschweißgerätes mit einem das Heizelement darstellenden Aufschnitt.

Figur 1 zeigt eine Ausführungsform des erfindungsgemäßen Heizelementes 1 mit Heizwiderständen 3, 3' mit Blickrichtung auf die Lufteintrittsseite 10 für einen Luftstrom L. Die zwei Heizwiderstände 3, 3', die im Wesentlichen rohrförmig ausgebildet sind, sind ineinander verschachtelt in einem Aufnahmerohr 2 angeordnet und weisen koaxial ineinander angeordneten Trägerteile 5, 5' mit Heizleitern 4, 4' auf.

Die Heizleiter 4, 4' sind ebenso wie das Aufnahmerohr 2 und die Trägerteile 5, 5' vollständig aus Keramikmaterial hergestellt, wobei das Aufnahmerohr 2 und die Trägerteile 5, 5' ein isolierendes Keramikmaterial und Widerstandsschichten 6, 6' der Heizleiter 4, 4' ein elektrisch leitfähiges Keramikmaterial aufweisen. Die Widerstandsschichten 6, 6' weisen eine geringe Querschnittsfläche auf und erstrecken sich über Innenseiten 7, 7', Außenseiten 8, 8' und über Stirnseiten 9, 9' einer Luftaustrittsseite 11 der Heizwiderstände 3, 3' des Heizelementes 1.

An dem Heizwiderstand 3, 3' sind Elektroden 12, 12' zum Anlegen einer elektrischen Spannung angebracht, sowie ein Kontaktierelement 13, das die Heizwiderstände 3, 3' seriell miteinander elektrisch verbindet. Wie der Figur 5 deutlicher zu entnehmen ist, sind die Elektroden 12, 12' und das Kontaktierelement 13 auf der Lufteintrittsseite 10 des Heizelements 1 angeordnet. Sie ermöglichen einen Stromfluss von der Elektrode 12 des inneren Heizwiderstandes 3 über dessen Widerstandsschichten 6, 6' auf dem inneren Trägerteil 5, über das Kontaktierelement 13 zu den Widerstandsschichten 6, 6' des äußeren Heizwiderstandes 3' bis zu dessen Elektrode 12' und umgekehrt. Dabei werden die Heizwiderstände 3, 3', die seriell elektrisch leitend miteinander gekoppelt sind, auf ihren Innenseiten 7, 7' und auf ihren Außenseiten 8, 8' gleichmäßig erwärmt.

Die Heizwiderstände 3, 3' sind zueinander und zum Aufnahmerohr 2 beabstandet. Sie bilden koaxial zueinander angeordnete Luftkanäle 14, 14', 14", die sich von der Lufteintrittsseite 10 axial zur Luftaustrittsseite 11 des Heizelements 1 erstrecken. Der Luftstrom 11 durchströmt das Heizelement 1 in der angegebenen Richtung und erwärmt sich dabei stetig.

Die Figur 2 stellt den inneren Heizwiderstand 3 in nicht montiertem Zustand dar. Dessen Trägerteil 5 weist eine innere Widerstandsschicht 6 und eine äußere Widerstandsschicht 6' auf, die die Stirnseite 9 des Trägerteils 5 U-förmig übergreifen und auf der Luftaustrittsseite 11 elektrisch miteinander verbunden sind. Die Widerstandsschichten 6, 6' zeigen auf der Lufteintrittsseite 10 einen geringen Abstand zu der Stirnfläche 23 des Trägerteils 5, so dass sie auf der Lufteintrittsseite 10 des Heizwidertandes 3 sicher elektrisch voneinander getrennt sind. Dies ermöglicht bei elektrischer Kontaktierung der Widerstandsschichten 6, 6' in diesem Bereich einen entsprechenden Stromfluss, wodurch das Trägerteil 5 über seine Innenseite 7 und seine Außenseite 8 gleichmäßig erwärmt wird.

Wie auf der vergrößernden Darstellung in Figur 3 zu erkennen ist, sind die Widerstandsschichten 6, 6' einschichtig ausgebildet. Es ist jedoch auch möglich, wenn notwendig, ein stärkere Widerstandsschichten 6, 6' vorzusehen, die beispielsweise wie in Figur 4 dargestellt aus drei in Folge aufgebrachten Einzelschichten 20, 20' besteht.

Figur 6 zeigt beispielhaft eine Ausgestaltung eines Heißluftschweißgerätes 15 mit einem zylindrischen Griffteil 16 mit daran anschließendem Gebläseteil 17 und dem zylindrischen Heizbereich 18. In dem Heizbereich 18 ist das erfindungsgemäße Heizelement 1 angeordnet, auf das das Gebläse 19 mit dem Antriebsmotor 22 folgt.

## Patentansprüche

1. Heizelement (1) für eine Heißlufteinrichtung, mit einem in einem Luftstrom (L) angeordneten Heizwiderstand (3, 3'), der mindestens einen Luftkanal (14, 14', 14") für den Luftstrom (L) aufweist, umfassend mindestens einen Heizleiter (4, 4') zum Umwandeln elektrischer Energie in Wärme und ein Trägerteil (5, 5') aus temperaturbeständigem Material für den Heizleiter (4, 4'), **dadurch gekennzeichnet, dass** das Trägerteil (5, 5') ein elektrisch isolierendes Keramikmaterial und der Heizleiter (4, 4') ein elektrisch leitendes Keramikmaterial aufweist und die Keramikmaterialien des Trägerteils (5, 5') und des Heizleiters (4, 4') stoffschlüssig miteinander verbunden sind.

2. Heizelement nach Anspruch 1, **dadurch gekennzeichnet, dass** das Trägerteil (5, 5') des Heizwiderstandes (3, 3') ein Rohr aus einem isolierenden Keramikmaterial ist und der Heizleiter (4, 4') als leitfähige Keramikschicht auf eine Innenseite (7, 7') und/oder auf eine Außenseite (8, 8') des Rohres aufgebracht ist.

3. Heizelement nach Anspruch 2, **dadurch gekennzeichnet, dass** eine innere und eine äußere leitfähige Keramikschicht (6, 6') des Rohres eine Stirnseite (9, 9') des Trägerteils (5, 5') an einer Luftaustrittsseite (11) des Heizwiderstandes (3,3') des Heizelementes (1) umgreifen, wobei die Keramikschichten (6, 6') aneinander stoßen und miteinander eine elektrische Verbindung herstellen.

4. Heizelement nach Anspruch 2, **dadurch gekennzeichnet, dass** das Heizelement (1) mindestens zwei koaxial zueinander angeordnete Rohre aufweist.

5. Heizelement nach Anspruch 4, **dadurch gekennzeichnet, dass** die leitfähigen Keramikschichten (6, 6') der einander gegenüber liegenden Außen- und Innenseiten (7, 7', 8, 8') der mindestens zwei Rohre mittels einem Kontaktierelement (13) an der Lufteintrittsseite (10) elektrisch leitend miteinander verbunden sind.

6. Heizelement nach einem der vorangegangenen Ansprüche, **dadurch gekennzeichnet, dass** die innerste und die äußerste elektrisch leitfähige Keramikschicht (6, 6') auf dem Trägerteil (5, 5') des Heizwiderstandes (3, 3') auf der Lufteintrittsseite (10) Elektroden (12, 12') zur Versorgung der Heizwiderstandes (3, 3') des Heizelementes (1) mit elektrischer Energie aufweist.

7. Heizelement nach einem der vorangegangenen Ansprüche, **dadurch gekennzeichnet, dass** die elektrisch leitfähigen Keramikschichten (6, 6') des Heizleiters (4, 4') aus elektrisch leitenden und elektrisch isolierenden Substanzen zusammengesetzt sind und die Leitfähigkeit für den Heizleiter (4, 4') des Heizwiderstandes (3, 3') durch den Einmischungsgehalt der isolierenden Substanz eingestellt ist.

8. Heizelement nach einem der vorangegangenen Ansprüche, **dadurch gekennzeichnet, dass** die leitfähigen Keramikschichten (6, 6') des Heizleiters (3, 3') mehrere, mindestens zwei übereinander angeordnete Keramikschichten (20, 20', 20") umfasst.

9. Heizelement nach einem der vorangegangenen Ansprüche, **dadurch gekennzeichnet, dass** die leitfähigen Keramikschichten (6, 6') des Heizleiters (4, 4') von dem Heizwiderstand (3, 3') durch ein- oder mehrmaliges Eintauchen des Trägerteils (5, 5') in ein in einer flüssigen Phase vorliegendes Keramikmaterial aufgebracht sind und die Keramikschichten (6, 6') des Heizleiters (4, 4') durch einen Sinterprozess mit dem Keramikmaterial des Trägerteils (5, 5') stoffschlüssig verbunden sind.

10. Heizelement nach einem der vorangegangenen Ansprüche, **dadurch gekennzeichnet, dass** die Wärmeausdehnungen des Trägerteils (5, 5') und der Keramikschichten (6, 6') des Heizleiters (4, 4') beim Erhitzen in etwa identisch sind.

11. Heißlufteinrichtung (15) mit einem Gehäuse (21), in dem zumindest ein Heizelement (1) mit einem Heizwiderstand (3, 3') angeordnet ist, und die eine interne oder externe Lufterzeugungseinrichtung (19, 22) aufweist, **gekennzeichnet durch** ein Heizelement (1) mit einem Heizwiderstand (3, 3') gemäß einem der Ansprüche 1 bis 10.

## Geänderte Patentansprüche

### Geänderte Patentansprüche gemäss Regel 86(2) EPÜ.

**1.** Heizelement (1) für eine Heißlufteinrichtung, mit einem in einem Luftstrom (L) angeordneten Heizwiderstand (3, 3'), der mindestens einen Luftkanal (14, 14', 14") für den Luftstrom (L) aufweist, umfassend mindestens einen Heizleiter (4, 4') zum Umwandeln elektrischer Energie in Wärme und ein Trägerteil (5, 5') aus temperaturbeständigem Material für den Heizleiter (4, 4'), wobei das Trägerteil (5, 5') ein elektrisch isolierendes Keramikmaterial und der Heizleiter (4, 4') ein elektrisch leitendes Keramikmaterial aufweist und die Keramikmaterialien des Trägerteils (5, 5') und des Heizleiters (4, 4') stoffschlüssig miteinander verbunden sind, und wobei das Trägerteil (5, 5') des Heizwiderstandes (3, 3') ein Rohr aus einem isolierenden Keramikmaterial ist, auf das der Heizleiter (4, 4') als leitfähige Keramikschicht auf einer Innenseite (7, 7') und/oder auf einer Außenseite (8, 8') des Rohres aufgebracht ist, **dadurch gekennzeichnet, dass** das Heizelement (1) mindestens zwei koaxial zueinander angeordnete Heizwiderstände (3, 3') aufweist, deren rohrförmige Trägerteile (5, 5') radial voneinander beabstandet sind und koaxial zueinander ausgerichtete röhrenförmige Luftkanäle (14, 14' 14") begrenzen.

**2.** Heizelement nach Anspruch 1, **dadurch gekennzeichnet, dass** eine innere und eine äußere leitfähige Keramikschicht (6, 6') des Rohres eine Stirnseite (9, 9') des Trägerteils (5, 5') an einer Luftaustrittsseite (11) des Heizwiderstandes (3,3') des Heizelementes (1) umgreifen, wobei die Keramikschichten (6, 6') aneinander stoßen und miteinander eine elektrische Verbindung herstellen.

**3.** Heizelement nach Anspruch 2, **dadurch gekennzeichnet, dass** die leitfähigen Keramikschichten (6, 6') der einander gegenüber liegenden Außen- und Innenseiten (7, 7', 8, 8') der mindestens zwei Rohre mittels einem Kontaktierelement (13) an der Lufteintrittsseite (10) elektrisch leitend miteinander verbunden sind.

**4.** Heizelement nach einem der vorangegangenen Ansprüche, **dadurch gekennzeichnet, dass** die innerste und die äußerste elektrisch leitfähige Keramikschicht (6, 6') auf dem Trägerteil (5, 5') des Heizwiderstandes (3, 3') auf der Lufteintrittsseite (10) Elektroden (12, 12') zur Versorgung der Heizwiderstandes (3, 3') des Heizelementes (1) mit elektrischer Energie aufweist.

**5.** Heizelement nach einem der vorangegangenen Ansprüche, **dadurch gekennzeichnet, dass** die elektrisch leitfähigen Keramikschichten (6, 6') des Heizleiters (4, 4') aus elektrisch leitenden und elektrisch isolierenden Substanzen zusammengesetzt sind und die Leitfähigkeit für den Heizleiter (4, 4') des Heizwiderstandes (3, 3') durch den Einmischungsgehalt der isolierenden Substanz eingestellt ist.

**6.** Heizelement nach einem der vorangegangenen Ansprüche, **dadurch gekennzeichnet, dass** die leitfähigen Keramikschichten (6, 6') des Heizleiters (3, 3') mehrere, mindestens zwei übereinander angeordnete Keramikschichten (20, 20', 20") umfasst.

**7.** Heizelement nach einem der vorangegangenen Ansprüche, **dadurch gekennzeichnet, dass** die leitfähigen Keramikschichten (6, 6') des Heizleiters (4, 4') von dem Heizwiderstand (3, 3') durch ein- oder mehrmaliges Eintauchen des Trägerteils (5, 5') in ein in einer flüssigen Phase vorliegendes Keramikmaterial aufgebracht sind und die Keramikschichten (6, 6') des Heizleiters (4, 4') durch einen Sinterprozess mit dem Keramikmaterial des Trägerteils (5, 5') stoffschlüssig verbunden sind.

**8.** Heizelement nach einem der vorangegangenen Ansprüche, **dadurch gekennzeichnet, dass** die Wärmeausdehnungen des Trägerteils (5, 5') und der Keramikschichten (6, 6') des Heizleiters (4, 4') beim Erhitzen in etwa identisch sind.

**9.** Heißlufteinrichtung (15) mit einem Gehäuse (21), in dem zumindest ein Heizelement (1) mit einem Heizwiderstand (3, 3') angeordnet ist, und die eine interne oder externe Lufterzeugungseinrichtung (19, 22) aufweist, **gekennzeichnet durch** ein Heizelement (1) mit einem Heizwiderstand (3, 3') gemäß einem der Ansprüche 1 bis 8.
